# EUROPÄISCHE PATENTSCHRIFT

(11) **EP 0 824 767 B1**
(45) Veröffentlichungstag und Bekanntmachung des Hinweises auf die Patenterteilung: **16.06.1999**
(21) Anmeldenummer: 96910937.0
(22) Anmeldetag: 27.03.1996
(51) Int. Cl.: H01R 4/50

(54) **VERBINDUNGSKLEMME FÜR ELEKTRISCHE LEITER**
CONNECTING CLAMP FOR ELECTRICAL CONDUCTORS
PINCE DE RACCORDEMENT POUR CONDUCTEURS ELECTRIQUES

(30) Priorität: 04.05.1995 DE 19516338
(43) Veröffentlichungstag der Anmeldung: 25.02.1998
(73) Patentinhaber: Feistkorn, Vera, 96052 Bamberg (DE)
(72) Erfinder: Feistkorn, Vera, 96052 Bamberg (DE)
(74) Vertreter: Schwarzensteiner, Marie-Luise
(86) Internationale Anmeldenummer: EP9601347
(87) Internationale Veröffentlichungsnummer: WO9635242

(56) Entgegenhaltungen:
- DE-U- 9 309 058
- US-A- 4 842 545

## Beschreibung

Die Erfindung betrifft eine elektrische Verbindungsklemme, die lösbar einen elektrischen Leiter in Draht- oder Litzenform mit einer elektrisch leitenden Kontaktschiene verbindet, wobei eine verdrehbar gelagerte Klemmscheibe bei ihrer Schwenkbewegung den Leiter gegen die Kontaktschiene preßt.

Eine solche Verbindungsklemme ist aus der DE-PS 904304 bekannt. Bei dieser bekannten Kipphebelklemme wird der Leiter durch einen Kipphebel unter Zwischenschaltung einer Feder gegen die Kontaktschiene gepreßt. Ein Nachteil der bekannten Vorrichtung ist, daß der Leiter vorher abisoliert werden muß. Zusätzlich ist die Kontaktierung über die Feder nicht optimal (Kontakfläche).

Durch die US 30 64 227 ist eine Klemme bekannt geworden, bei welcher der Leiter vorher nicht abisoliert werden muß. Da bei dieser Verbindung das Kontaktelement lanzenartig zwischen den Leiter und die Isolierung gedrückt werden muß, ist diese Verbindung nur bei einer weichen und nachgiebigen Isolierung geeignet. Eine feste Kontaktierung wird dabei auch erst erreicht, wenn unter Zugkraft am Leiter durch eine Spreizfeder eine erhöhte Kontaktkraft erzeugt wird.

In der Druckschrift DE 29 22 447 A1 wird eine Klemme beschrieben, bei der ein vorher abisolierter Leiter durch Federkraft gegen eine Kontaktfläche gedrückt wird. Der vorhandene Hebel dient zum Wegdrücken der Klemmfeder, womit der Leiter wieder freigegeben wird.

Aus der DE 29 02 536 B1 ist eine Klemme bekannt, in die ein Leiter ohne vorheriges Abisolieren eingeführt werden kann. Die Kontaktierung erfolgt durch das Durchtrennen der Isolierung mittels der Schneidkante einer gabelförmigen Aufnahme. Der Leiter wird mit einer Durchsteckvorrichtung quetschend gegen diese Schneidkante gedrückt.

Der Erfindung liegt die Aufgabe zugrunde eine vielseitige Verbindungstechnik (verwendbar in Reihenklemmen, Leiterplattenanschlußklemmen, oder Klemmblöcken) zu entwickeln, die das vorherige Abisolieren der Leiter, oder die Verwendung von Werkzeugen beim Klemmvorgang, als Kosteneinsparung für den Verbraucher, überflüssig machen. Gleichzeitig soll die Verbindung eine sichere und großflächige Kontaktstelle bieten, den Leiter vor Verletzungen an den schneidenden Stellen schützen sowie eine möglichst einfache Herstellung mit wenigen Einzelteilen bieten und außerdem eine rasche und einfache Handhabung ermöglichen, was ebenfalls zu geringeren Kosten sowohl beim Hersteller als auch beim Verbraucher führt.

Gegenstand der Erfindung ist eine Verbindungsklemme mit den Merkmalen des Anspruchs 1. Vorteilhafte Ausführungsformen ergeben sich aus den Unteransprüchen 2 bis 10.

So ist es, um das Entfernen der Isolationabschnitte zu unterstützen, vorteilhaft, wenn die Klemmscheibe vor der Schneide einen gezahnten Bereich aufweist, der an dem Isolationsabschnitt zusätzlich angreift. Es ist auch günstig, die Klemmlage durch gehäusefeste Rastvorsprünge zu sichern, die entweder an der Klemmscheibe oder an einem die Klemmscheibe betätigenden Schieber angreifen und lösbar sind. Zur Lagerung der Klemmscheibe ist es vorteilhaft, wenn in dem Gehäuse Führungen vorgesehen sind, an denen sich die Außenkontur der Klemmscheibe abstützt. Der Klemmbereich der Klemmscheibe und die Schneiden zum Abtrennen der Isolierung sind in geeigneter Weise an den Querschnitt des Leiters angepaßt. Es ist weiterhin vorteilhaft, durch Verbinden mehrerer benachbarter Schieber gleichzeitig mehrere Leiter mit einer Klemmbewegung zu kontaktieren. Zur Verbesserung der Klemmwirkung ist es günstig, wenn die Kontaktschiene im Klemmbereich blattfederartig eine Vertiefung im Gehäuse überbrückt und so eine Federkraft ausübt. Die Klemmverbindung kann bei Bedarf mit einem geeigneten Werkzeug, z.B. Schraubenzieher, wieder gelöst werden, wenn gegen die Rastnase in Gehäuserichtung gedrückt wird.

Im nachfolgenden wird ein Ausführungsbeispiel der Erfindung anhand der Zeichnungen beschrieben. Es zeigen:
- Zeichnung 1: Die Verbindungsklemme nach dem Einführen des Leiterendes im ungeklemmten Zustand.
- Zeichnung 2: Die Verbindungsklemme beim Eingriff der Schneiden in die Isolierung während des Klemmvorganges.
- Zeichnung 3: Die Verbindungsklemme im Klemmzustand.

Das Ausführungsbeispiel zeigt schematisch eine Reihenklemme, in der zwei Leiter 14 mit einer Kontaktschiene 8 verbunden werden. In einem isolierten Gehäuse 1 ist durch gehäusefeste Führungen 2 eine Klemmscheibe 3 verdrehbar gelagert. Die Klemmscheibe 3 weist einen gezahnten Bereich 9, eine Schneide 7 und eine Klemmfläche 6 auf. Sie wird durch einen Schieber 5 in ihre Klemmlage bewegt, wobei der Schieber 5 mit einem Stößel 12 an der Oberseite 10 der Klemmscheibe 3 angreift (Zeichnung 1).

Durch eine öffnung 16 wird der Leiter 14 bis zu einem Anschlag 4b in das Gehäuse 1 eingeschoben. Der Leiter 14 liegt dann mit seinem Ende an einer Kontaktschiene 8 an, die an ihrem vorderen Ende eine Gegenschneide 13 aufweist. Bei der Betätigung des Schiebers 5 wird durch die Schneide 7 und die Gegenschneide 13 die Isolation des Leiters 14 aufgeschnitten (Zeichnung 2) und bei der nachfolgenden Drehbewegung der Klemmscheibe 3 durch ihren gezahnten Bereich 9 die Isolation von dem Ende des Leiters 14 entfernt.

Bei der weiteren Drehung der Klemmscheibe 3 durch den Schieber 5 gelangt der Klemmbereich in Anlage an das abisolierte Ende des Leiters 14 und klemmt diesen gegen die Kontaktschiene 8 (Zeichnung 3). Im Klemmbereich überbrückt die Kontaktschiene 8 eine Vertiefung 15 im Gehäuse 1 nach Art einer Blattfeder. In der Klemmstellung (Zeichnung 3) wird die Klemmscheibe 3 durch einen elastischen Gehäusevorsprung 4 gehalten, hinter dem eine Rastnase 11 der Klemmscheibe 3 einrastet. Zusätzlich kann eine Haltekraft auch durch einen Rastvorsprung 4a am Gehäuse 1 erzeugt werden, der an dem Schieber 5 angreift.

Die Rastverbindungen können gegebenenfalls gelöst werden, indem mit einem geeigneten Werkzeug gegen die Rastnase 11 gedrückt und die Verbindung gelöst wird. Das Lösen der Rastverbindungen kann auch mit Hilfe eines im Gehäuse 1 integrierten Druckknopfes erfolgen, der an der öffnung 16 zwischen dem Leiter 14 und dem elastischen Gehäusevorsprung gegen die Rastnase 11 gedrückt wird.

## Patentansprüche

1. Verbindungsklemme, die lösbar einen elektrischen Leiter in Draht- oder Litzenform mit einer elektrisch leitenden Kontaktschiene verbindet, wobei in einem Gehäuse (1) eine verdrehbar gelagerte Klemmscheibe (3) bei ihrer Schwenkbewegung den Leiter gegen die Kontaktschiene (8) preßt, dadurch gekennzeichnet, daß die Klemmscheibe (3) eine Schneide (7) aufweist, die mit einer Gegenschneide (13) an der Kontaktschiene (8) bei dem Verschwenken der Klemmscheibe (3) die Isolierung vom Leiter (14) trennt und bei dem weiteren Verschwenken der Klemmscheibe (3) den abisolierten Teil des Leiters (14) mit einem an die Schneide (7) anschließenden Klemmbereich (6) gegen die Kontaktschiene (8) preßt und diese Verbindung bei Bedarf mit einem geeigneten Werkzeug durch Druck an die Rastnase (11) wieder gelöst werden kann.

2. Verbindungsklemme nach Anspruch 1, dadurch gekennzeichnet, daß die Klemmscheibe (3) vor der Schneide (7) zusätzlich einen gezahnten Bereich (9) aufweist, der die Mitnahme des abgetrennten Isolationsabschnittes unterstützt.

3. Verbindungsklemme nach Anspruch 1 oder 2, dadurch gekennzeichnet, daß ein elastischer Gehäusevorsprung (4) die Klemmscheibe (3) lösbar in der Klemmlage hält.

4. Verbindungsklemme nach Anspruch 1, 2 oder 3, dadurch gekennzeichnet, daß die Klemmscheibe (3) durch einen Schieber (5) betätigt wird, der in dem Gehäuse (1) der Verbindungsklemme geführt ist.

5. Verbindungsklemme nach Anspruch 4, dadurch gekennzeichnet, daß der Schieber (5) durch einen Rastvorsprung (4a) am Gehäuse (1) in der Klemmlage gehalten wird.

6. Verbindungsklemme nach Anspruch 4 oder 5, dadurch gekennzeichnet, daß durch Verbinden mehrerer Schieber (5) mit einer Klemmbewegung mehrere Leiter (14) gleichzeitig geklemmt werden.

7. Verbindungsklemme nach den vorhergehenden Ansprüchen, dadurch gekennzeichnet, daß die Lagerung der Klemmscheibe (3) durch gehäusefeste Führungen (2) erfolgt, die am Umfang der Klemmscheibe angreifen.

8. Verbindungsklemme nach den vorhergehenden Ansprüchen, dadurch gekennzeichnet, daß der Klemmbereich (6) der Klemmscheibe (3) und der Kontaktschiene (8), eine an den Querschnitt des abisolierten Leiters (14) angepaßte halbrunde Längsrille aufweist.

9. Verbindungsklemme nach den vorhergehenden Ansprüchen, dadurch gekennzeichnet, daß die Form der Schneide (7) und der Gegenschneide (13) an den Querschnitt der zu trennenden Isolation angepaßt sind.

10. Verbindungsklemme nach den vorhergehenden Ansprüchen, dadurch gekennzeichnet, daß die Kontaktschiene (8) im Klemmbereich nach dem Prinzip einer Blattfeder eine Vertiefung (15) in dem Gehäuse (1) überbrückt und so den Kontakt mit dem Leiter (14) unterstützt.

## Claims

1. Connecting terminal detachable connecting an electric conductor in form of a wire or strand with an electroconductive contact bar, a pivoted terminal disk (3) in the housing (1) forcing the conductor (14) against the contact bar (8) when swiveled, characterized in that the terminal disk (3) has a knife (7) which together with a counter knife (13) at the contact bar (8) upon pivoting the terminal disk (3) separates the insulation from the conductor (14) and upon further rotation of the terminal disk (3) forces the stripped portion of the conductor (14) with a clamping region (6) adjacent to the knife (7) against the contact bar (8) and in that this joint, if necessary, can be separated with a suitable tool by pushing against a locking nose (11).

2. Connecting terminal according to claim 1, characterized in that the terminal disk (3) additionally has a serrated region (9) before the knife (7) supporting the transport of the separated insulation portion.

3. Connecting terminal according to claim 1 or 2, characterized in that a resilient housing projection (4) detachable fixes the terminal disk (3) in the clamping position.

4. Connecting terminal according to claim 1, 2 or 3, characterized in that the terminal disk (3) is operated by a slide (5) being guided in the housing (1) of the connecting terminal.

5. Connecting terminal according to claim 4, characterized in that the slide (5) is fixed in the clamping position by a loking projection (4a) at the housing (1).

6. Connecting terminal according to claim 4 or 5, characterized in that by connecting several slides (5) several conductors (14) are simultaneously clamped by one clamping operation.

7. Connecting terminal according to any of the preceeding claims, characterized in that the bedding of the terminal disk (3) is achieved by guiding means (2) fixed in the housing, which act on the periphery of the terminal disk.

8. Connecting terminal according to any of the preceeding claims, characterized in that the clamping region (6) of the terminal disk (3) and the contact bar (8) have a longitudinal groove adapted to the cross section of the stripped conductor (14).

9. Connecting terminal according to any of the preceeding claims, characterized in that the shape of the knife (7) and the counter knife (13) is adapted to the cross section of the insulation to be separated.

10. Connecting terminal according to any of the preceeding claims, characterized in that in the clamping region the contact bar (8) bridges like a coach spring a cavity (15) in the housing (1) thereby supporting the contact with the conductor (14).

## Revendications

1. Pince de raccordement, qui relie de façon détachable un conducteur électrique en forme de fil ou de toron à un rail de contact électriquement conducteur, dans laquelle un disque de serrage (3) monté tournant dans un boîtier (1) presse au cours de sa rotation le conducteur contre le rail de contact (8), caractérisé en ce que le disque de serrage (3) comprend un tranchant (7) qui, avec un tranchant opposé (13) du rail de contact (8), sépare l'isolant du conducteur (14) par rotation du disque de serrage (3) et, par une rotation supplémentaire du disque de serrage (3) presse la partie dénudée du conducteur (14) contre le rail de contact (8), au moyen d'une zone de serrage (6) raccordée au tranchant (7), ce raccordement pouvant être desserré si nécessaire au moyen d'un outil approprié par poussée sur le bec de blocage (11).

2. Pince de raccordement selon la revendication 1, caractérisé en ce que le disque de serrage (3) comprend également, avant le tranchant (7), une zone dentée (9) qui participe à l'entraînement de la partie détachée de l'isolant.

3. Pince de raccordement selon la revendication 1 ou 2, caractérisé en ce qu'un rebord élastique (4) du boîtier maintient le disque de serrage (3) de façon détachable dans la position de serrage.

4. Pince de raccordement selon la revendication 1, 2 ou 3, caractérisé en ce que le disque de serrage (3) est actionné par un coulisseau (5) qui est guidé dans le boîtier (1) de la pince de raccordement.

5. Pince de raccordement selon la revendication 4, caractérisé en ce que le coulisseau (5) est maintenu par un rebord de blocage (4a) du boîtier (1) dans la position de serrage.

6. Pince de raccordement selon la revendication 4 ou 5, caractérisé en ce que plusieurs conducteurs (14) sont raccordés simultanément par liaison de plusieurs coulisseaux (5) avec un mouvement de serrage.

7. Pince de raccordement selon les revendications précédentes, caractérisé en ce que le montage du disque de serrage (3) est réalisé au moyen de guides (2) fixes du boîtier, qui engagent la périphérie du disque de serrage.

8. Pince de raccordement selon les revendications précédentes, caractérisé en ce que la zone de serrage (6) du disque de serrage (3) et du rail de contact (8) comporte une rainure longitudinale semi-circulaire adaptée à la section du conducteur dénudé (14).

9. Pince de raccordement selon les revendications précédentes, caractérisé en ce que les formes du tranchant (7) et du tranchant opposé (13) sont adaptées à la section de l'isolant à détacher.

10. Pince de raccordement selon les revendications précédentes, caractérisé en ce que le rail de contact (8) s'étend au-dessus d'un renfoncement (15) du boîtier (1) dans la zone de serrage à la façon d'un ressort à lame et favorise ainsi le contact avec le conducteur (14).
